# EUROPÄISCHE PATENTSCHRIFT

(11) **EP 1 146 105 B1**
(45) Veröffentlichungstag und Bekanntmachung des Hinweises auf die Patenterteilung: **09.07.2003**
(21) Anmeldenummer: 01108733.5
(22) Anmeldetag: 06.04.2001
(51) Int. Cl.: C10G 9/20

(54) **Pyrolyseofen zum thermischen Spalten von Kohlenwasserstoffen**
Pyrolysis furnace for the thermal cracking of hydrocarbons
Four de pyrolyse pour le craquage thermique d'hydrocarbures

(30) Priorität: 12.04.2000 DE 10018201
(43) Veröffentlichungstag der Anmeldung: 17.10.2001
(73) Patentinhaber: Linde Aktiengesellschaft, 65189 Wiesbaden (DE)
(72) Erfinder: Schmidt, Gunther, 82041 Deisenhofen (DE)

(56) Entgegenhaltungen:
- EP-A- 0 529 441
- EP-A- 0 980 729
- WO-A-98/51761
- DE-A- 2 713 256
- US-A- 4 550 777

## Beschreibung

Die Erfindung betrifft einen Pyrolyseofen zum thermischen Spalten von Kohlenwasserstoffen mit einer Strahlungszone, darin eingebauten Brennern und Spaltrohren, wobei
- die Spaltrohre in der Strahlungszone aus parallel angeordneten, vertikal verlaufenden geraden Rohrstücken und diese verbindenden, im unteren Bereich der Strahlungszone befindlichen Rohrkrümmern, gegebenenfalls auch aus Rohrsammelstücken, bestehen,
- die Spaltrohre in der Strahlungszone in Gruppen parallel durchströmter Rohre angeordnet sind,
- die geraden Rohrstücke und gegebenenfalls die Rohrsammelstücke der einzelnen Gruppen in Querrichtung des Pyrolyseofens einreihig, d.h. je Gruppe in einer Ebene angeordnet sind
- und wobei die Rohrkrümmer jeweils ein gerades Rohrstück oder ein Rohrsammelstück mit einem in der Ebene nicht benachbarten geraden Rohrstück unter Richtungsumkehr verbinden.

Die thermische Spaltung (Cracken) von Kohlenwasserstoffen erfolgt üblicherweise in Pyrolyseöfen. Ein herkömmlicher Pyrolyseofen weist eine mit Brennern beheizte Strahlungszone auf. Die thermische Spaltung der Kohlenwasserstoffe wird in Spaltrohren in der Strahlungszone durchgeführt. Die Spaltung der Kohlenwasserstoffe kann dadurch erleichtert werden, daß die Kohlenwasserstoffe vor der Einleitung in die Strahlungszone in einer Konvektionszone des Pyrolyseofens vorgewärmt werden.

Ein Pyrolyseofen mit einer Spaltrohranordnung der eingangs genannten Art ist in der EP 0 529 441 B1 beschrieben. In Figur 1 ist diese Anordnung der Spaltrohre beispielhaft dargestellt. Im gezeigten Beispiel sind drei Gruppen von Spaltrohren A, B und C aufgezeigt. Die zu spaltenden Kohlenwasserstoffe werden entsprechend der Pfeilrichtung von oben in die Rohre eingeleitet. Die drei Gruppen der Spaltrohre sind stufenförmig versetzt (zwei 90°-Krümmungen) um drei nicht dargestellte Spaltgaskühler angeordnet, bevor sie in die Strahlungszone des Pyrolyseofens hineinlaufen. Die Spaltgaskühler befinden sich in Verlängerung der drei Auslaßrohre (in Z-Richtung weisende Pfeile). Die gestrichelte Linie symbolisiert das obere Ende der Strahlungszone des Pyrolyseofens. Gerade, vertikal (Z-Richtung) angeordnete Rohrstücke der Spaltrohre reichen bis zum unteren Bereich der Strahlungszone. Dort sind jeweils zwei Spaltrohre über ein Rohrsammelstück zu einem Rohr vereinigt. Die resultierenden acht Spaltrohre pro Gruppe gehen in acht Rohrkrümmer über, von denen jeweils vier eine in etwa gleiche Krümmungsrichtung aufweisen. Eine gewisse Abweichung in der Krümmungsrichtung ist durch die Auskragungen der Rohrkrümmer bedingt. Die geraden Rohrstücke der Gruppen liegen in der Anordnungsebene der Spaltrohre (X/Z-Ebene). Die acht von unten nach oben durchströmten, geraden Rohrstücke jeder Gruppe werden über Rohrsammelstücke zunächst zu zwei Spaltrohren und über ein weiteres Rohrsammelstück zu einem Auslaßrohr vereinigt. Über den drei Auslaßrohren befinden sich die nicht dargestellten Spaltgaskühler in gerader Verlängerung der Auslaßrohre.

Nachteilig ist bei dieser Anordnung der Spaltrohre, daß die Rohrkrümmer im unteren Bereich der Strahlungszone Auskragungen in (in Y-Richtung) aufweisen und aus der Anordnungsebene (X/Z-Ebene) der Spaltrohre herausragen (EP 0 529 441 B1, Spalte 3, Zeilen 39 bis 41). Dies hat zur Folge, daß der Schwerpunkt der Rohrkrümmer außerhalb der Anordnungsebene der Spaltrohre liegt und daher ein Biegemoment auf die thermisch hochbelasteten in einem oberen Teil des Strahlungsraumes im Pyrolyseofen aufgehängten Rohre ausgeübt wird.

Der Erfindung liegt daher die Aufgabe zugrunde, einen Pyrolyseofen der eingangs genannten Art aufzuzeigen, der diesen Nachteil vermeidet.

Diese Aufgabe wird erfindungsgemäß gelöst von einem Pyrolyseofen mit den Merkmalen des Anspruchs 1. Ausgestaltungen der Erfindung sind Gegenstand von Unteransprüchen.

Kennzeichnend an dem erfindungsgemäßen Pyrolyseofen ist; daß die jeweils mit Hilfe der Rohrkrümmer hergestellte Verbindung über einen ersten S-förmigen Bogen aus der Ebene mit den geraden Rohrstücken und den Rohrsammelstücken hinausführt, anschließend mit einem Halbkreis-förmigen oder einem flacheren halbelliptischen oder halbovalen Bogen die Ebene schräg schneidet und schließlich über einen zweiten S-förmigen Bogen wieder in die Ebene hineinführt.

Dadurch daß die verbindenden Bögen die mit den vertikalen geraden Rohrstücken gebildete Ebene schneiden und von beiden Seiten der Ebene wieder in die Ebene zurückführen, liegt der Gesamtschwerpunkt der verbindenden Bögen in der Ebene. Der Vorteil besteht darin, daß durch das beträchtliche Eigengewicht der Rohrkrümmer, die die Bögen bilden, kein Biegemoment auf die geraden Rohrstücke ausgeübt wird. Die aus zwei S-förmigen und einem weiteren, z.B. halbkreisförmigen Bogen gebildete Verbindung ist außerdem elastisch gegenüber Kräften und Momenten die von den beheizten geraden Rohrstücken eingebracht werden.

Bei einer vorteilhaften Ausgestaltung des erfindungsgemäßen Pyrolyseofens sind die Spaltrohre einer Spaltrohrgruppe vor der Richtungsumkehr mit ihren geraden Rohrstücken in einer Ebene und die Spaltrohre einer Spaltrohrgruppe nach der Richtungsumkehr mit ihren geraden Rohrstücken in der selben Ebene parallel nebeneinander aufgereiht.

Die Richtungsumkehr findet in einem weitgeschwungenen Bogen statt, der die Ebene der geraden Rohrstücke in einem flachen Winkel schneidet. Der weitgeschwungene Bogen gestattet eine besonders spannungsarme Montage. Die Rohrstücke vor der Richtungsumkehr und die Rohrstücke nach der Richtungsumkehr nehmen in der Ebene zwei nebeneinander liegende Flächen ein, die durch den Flächen gegenüberliegende Brenner, gegebenenfalls auch unterschiedlich, beheizt werden können.

Die S-förmigen, Halbkreis-förmigen, halbelliptischen oder halbovalen Bögen einer Gruppe können jeweils geometrisch gleich ausgeführt sein. Eine solche Ausführung der Bögen ermöglicht Einsparungen von Herstellungs- und Wartungskosten.

Die Halbkreis-förmigen, halbelliptischen oder halbovalen Bögen einer Gruppe können die Ebene mit den geraden Rohrstücken im gleichen Winkel schneiden. Der Vorteil besteht darin, daß bei kleinem Winkel die Bögen eng aneinander liegen, die Strahlungsrohre gegeneinander abstützen und dadurch auch die Funktion eines sonst notwendigen aufwendigen Positionierungssystems mit übernehmen.

Die Erfindung wird anhand einer Ausführungsform mit zwei Figuren näher erläutert.
- Figur 2: zeigt die Anordnung der Spaltrohre eines erfindungsgemäßen Pyrolyseofens in Seitenansicht.
- Figur 3: zeigt eine Draufsicht der Anordnung von Figur 2.

Figur 2 zeigt schematisch eine Seitenansicht der Spaltrohranordnung eines erfindungsgemäßen Pyrolyseofens. Zur Vereinfachung ist die Rohrführung nur einer Spaltrohrgruppe im unteren Teil der Strahlungszone eines solchen Ofens dargestellt. Jeweils zwei von sechzehn Spaltrohren 1 sind über ein Rohrsammelstück 2 zu einem Rohr vereinigt. Die resultierenden acht Rohre gehen jeweils in einen S-förmigen Bogen 3, anschließend in einen halbovalen 4, dann wieder in einen S-förmigen Bogen 5 und schließlich in jeweils ein Rohrstück 6, also insgesamt in acht gerade Rohrstücke über. Die Spaltrohre liegen mit ihren geraden, parallelen und im Pyrolyseofen senkrecht angeordneten Rohrstücken und mit den Rohrsammelstücken in einer Ebene. Insgesamt wird beim Übergang der Spaltrohre in die acht geraden Rohrstücke durch die Rohrbögen eine Richtungsumkehr erzielt. In der Figur 2 ist nicht dargestellt, daß diese acht geraden Rohrstücke nach Austritt aus der Strahlungszone zu einem oder mehreren Spaltgaskühlem geführt werden.

Zusammen mit der Figur 3, einer Draufsicht des in der Figur 2 dargestellten wird aufgezeigt, daß jeweils zwei Spaltrohre 1 zusammengefaßt sind, über einen S-förmigen Bogen 3 aus der Ebene 7 mit den geraden Rohrstücken herausführen, mit einem anschließenden Bogen (180°) die Ebene 7 schneiden und schließlich mit einem weiteren S-förmigen Bogen in die Ebene 7 zurückführen.

## Patentansprüche

1. Pyrolyseofen zum thermischen Spalten von Kohlenwasserstoffen mit einer Strahlungszone, darin eingebauten Brennern und Spaltrohren, wobei
- die Spaltrohre in der Strahlungszone aus parallel angeordneten, vertikal verlaufenden geraden Rohrstücken und diese verbindenden, im unteren Bereich der Strahlungszone befindlichen Rohrkrümmern, gegebenenfalls auch aus Rohrsammelstücken, bestehen,
- die Spaltrohre in der Strahlungszone in Gruppen parallel durchströmter Rohre angeordnet sind,
- die geraden Rohrstücke und gegebenenfalls die Rohrsammelstücke der einzelnen Gruppen in Querrichtung des Pyrolyseofens einreihig, d.h. je Gruppe in einer Ebene angeordnet sind
- und wobei die Rohrkrümmer jeweils ein gerades Rohrstück oder ein Rohrsammelstück mit einem in der Ebene nicht benachbarten geraden Rohrstück unter Richtungsumkehr verbinden,
**dadurch gekennzeichnet, daß** die mit Hilfe der Rohrkrümmer hergestellte Verbindung über einen ersten S-förmigen Bogen aus der Ebene mit den geraden Rohrstücken und den Rohrsammelstücken hinausführt, anschließend mit einem Halbkreis-förmigen oder einem flacheren halbelliptischen oder halbovalen Bogen die Ebene schräg schneidet und schließlich über einen zweiten S-förmigen Bogen wieder in die Ebene hineinführt.

2. Pyrolyseofen nach Anspruch 1, **dadurch gekennzeichnet, daß** die Spaltrohre einer Spaltrohrgruppe vor der Richtungsumkehr mit ihren geraden Rohrstücken in einer Ebene und die Spaltrohre einer Spaltrohrgruppe nach der Richtungsumkehr mit ihren geraden Rohrstücken in der selben Ebene parallel nebeneinander aufgereiht sind.

3. Pyrolyseofen nach Anspruch 2, **dadurch gekennzeichnet, daß** die S-förmigen, Halbkreis-förmigen halbelliptischen oder halbovalen Bögen einer Gruppe jeweils geometrisch gleich ausgeführt sind.

4. Pyrolyseofen nach Anspruch 2, **dadurch gekennzeichnet, daß** die Halbkreis-förmigen, halbelliptischen oder halbovalen Bögen einer Gruppe die Ebene mit den geraden Rohrstücken im gleichen Winkel schneiden.

## Claims

1. Pyrolysis furnace for the thermal cracking of hydrocarbons having a radiation zone, burners and cracking tubes fitted therein, in which
- the cracking tubes in the radiation zone consist of vertically running straight pipe pieces arranged in parallel and pipe bends connecting these and situated in the lower region of the radiation zone, if appropriate also pipe manifolds,
- the cracking tubes in the radiation zone are disposed in groups of tubes with parallel flow,
- the straight pipe pieces and if appropriate the pipe manifolds of the individual groups are disposed in one row in the transverse direction of the pyrolysis furnace, that is to say each group is disposed in one plane
- and in which the pipe bends each connect a straight pipe piece or a pipe manifold to a straight pipe piece which is not adjacent in the plane, with reversal of direction,
**characterized in that** the connection made using the pipe bends leads out, via a first S-shaped bend, from the plane containing the straight pipe pieces and the pipe manifolds, then intersects the plane at an incline via a semicircular or flatter semi-elliptical or semi-oval bend and finally leads back into the plane via a second S-shaped bend.

2. Pyrolysis furnace according to Claim 1, **characterized in that** the cracking tubes of a cracking tube group are arranged in rows in parallel to one another before the reversal of direction with their straight pipe pieces in a plane and the cracking tubes of a cracking tube group after the reversal of direction are arranged in rows parallel to one another with their straight pipe pieces in the same plane.

3. Pyrolysis furnace according to Claim 2, **characterized in that** the S-shaped semicircular semi-elliptical or semi-oval bends of a group are each constructed to be geometrically identical.

4. Pyrolysis furnace according to Claim 2, **characterized in that** the semicircular, semi-elliptical or semi-oval bends of a group intersect the plane containing the straight pipe pieces at the same angle.

## Revendications

1. Four de pyrolyse pour le craquage thermique d'hydrocarbures, comportant une zone de rayonnement et des brûleurs et des tubes de craquage installés dans cette zone,
- les tubes de craquage dans la zone de rayonnement étant constitués de longueurs de tubes rectilignes, disposées parallèlement et s'étendant verticalement et de raccords coudés, éventuellement aussi de longueurs de tubes collecteurs, qui les relient et se trouvent dans la région inférieure de la zone de rayonnement,
- les tubes de craquage étant disposés dans la zone de rayonnement en groupes de tubes parcourus parallèlement,
- les longueurs de tubes rectilignes et éventuellement les longueurs de tubes collecteurs des groupes individuels étant disposées en une rangée, c'est-à-dire chaque groupe dans un plan, dans la direction transversale du four de pyrolyse,
- et les raccords coudés reliant à chaque fois une longueur de tube rectiligne ou une longueur de tube collecteur à une longueur de tube rectiligne non voisine dans le plan avec une inversion du sens,
**caractérisé en ce que** la liaison produite à l'aide des raccords coudés sort, par le biais d'un premier coudage en forme de S, hors du plan avec les longueurs de tubes rectilignes et les longueurs de tubes collecteurs, puis coupe obliquement le plan avec un coudage de forme semi-circulaire ou plus aplati de forme semi-elliptique ou semi-ovale et finalement, retourne à nouveau dans le plan par le biais d'un deuxième coudage en forme de S.

2. Four de pyrolyse selon la revendication 1, **caractérisé en ce que** les tubes de craquage d'un groupe de tubes de craquage sont alignés parallèlement les uns à côté des autres avant l'inversion de sens, avec leurs longueurs de tubes rectilignes dans un plan et les tubes de craquage d'un groupe de tubes de craquage sont alignés parallèlement les uns à côté des autres après l'inversion de sens avec leurs longueurs de tubes rectilignes dans le même plan.

3. Four de pyrolyse selon la revendication 2, **caractérisé en ce que** les coudages en forme de S, de forme semi-circulaire, semi-elliptique ou semi-ovale d'un groupe sont réalisés à chaque fois de manière géométriquement identique.

4. Four de pyrolyse selon la revendication 2, **caractérisé en ce que** les coudages de forme semi-circulaire, semi-elliptique ou semi-ovale d'un groupe coupent le plan avec les longueurs de tubes rectilignes suivant le même angle.
